# EUROPÄISCHE PATENTSCHRIFT

(11) **EP 0 056 428 B1**
(45) Veröffentlichungstag und Bekanntmachung des Hinweises auf die Patenterteilung: **05.12.1984**
(21) Anmeldenummer: 81107660.3
(22) Anmeldetag: 26.09.1981
(51) Int. Cl.: A47C 23/06

(54) **Lagerkörper aus einem elastischen Material für die Lagerung von Federleisten an Seitenteilen eines Bettrahmens**
Body of elastic material for mounting slats to the sides of a bed frame
Corps en matière élastique pour monter des lattes sur les côtés d'un cadre de lit

(30) Priorität: 16.01.1981 DE 8100854 U
(43) Veröffentlichungstag der Anmeldung: 28.07.1982
(73) Patentinhaber: rokado-Metall-Holz-Kunststoff GmbH & Co. KG, 59439 Holzwickede (DE)
(72) Erfinder: Elfering, Kurt, D-5840 Schwerte (DE)
(74) Vertreter: Patentanwälte Meinke, Dabringhaus und Partner

## Beschreibung

Die Erfindung richtet sich auf einen Lagerkörper aus einem elastischen Material für die Lagerung von Federleisten an Seitenteilen eines Bettrahmens mit einem in eine entsprechende Aufnahmeöffnung des Rahmenteiles einsetzbaren, mit der Aufnahmeöffnung in der Gebrauchslage festklemmend zusammenwirkenden Rastnocken.

Bei bekannten Lagerkörpern dieser Art (DE-A 24 30 661 und DE-B 27 03 272) ist die auf dem Bettrahmenseitenteil aufliegende Unterseite der Lagerkörper abgerundet ausgebildet und mit einem mittigen, aus Vollmaterial bestehenden Rastnokken versehen. Diese bekannten Lagerkörper weisen bereits eine Reihe von Vorteilen auf, insbesondere können sie die durch Belastung hervorgerufenen Verdrehungs- und Torsionsbewegungen der zugeordneten Federleisten mitvollziehen und vermögen daher die Federwirkung zu erhöhen.

Es hat sich gezeigt, dass durch die vergleichsweise grosse Materialanhäufung in den Randbereichen der Lagerkörper und in den Übergangsbereichen zum Rastnocken sowie im Rastnocken selbst insbesondere dann, wenn die Lagerkörper im Spritzgussverfahren hergestellt werden, Spannungen beim Abkühlen auftreten können, die gelegentlich bei Dauerbeanspruchung zu Rissen in den Lagerkörpern führen können, so dass ein Austausch notwendig wird.

Aufgabe der Erfindung ist die Schaffung einer Lösung, bei der bei einem Lagerkörper der eingangs bezeichneten Art unter Aufrechterhaltung der guten Lagereigenschaften eine überdurchschnittliche Materialanhäufung in allen Wand-und Nockenbereichen vermieden wird.

Bei einem Lagerkörper der eingangs bezeichneten Art wird diese Aufgabe gemäss der Erfindung dadurch gelöst, dass der Rastnocken in Richtung der Längsachse der einzusetzenden Federleiste mit einem querschnittlich etwa schwalbenschwanzförmigen Längsschlitz und mit in der Gebrauchslage oberhalb der Rahmenteile angeordneten, sich zum Lagerkörper hin erweiternden Randbereichen versehen ist, wobei die Wandstärke der Rastnockenteile nur unwesentlich grösser ist als die Wandstärke der sonstigen Lagerkörperteile.

Durch die erfindungsgemässe Gestaltung des Rastnockens wird erreicht, dass der Lagerkörper den Bewegungen der Federleiste um ihre Längsachse im wesentlichen zu folgen vermag, wobei gleichzeitig eine Materialanhäufung im Bereich der Nocken vermieden wird. Es sei darauf hingewiesen, dass grundsätzlich die Schlitzung eines Rastnockens an einem Lagerkörper zur Lagerung von Federleisten aus der DE-B- 1 916 630 bekannt ist, wobei bei dieser bekannten Lösung allerdings die Bewegbarkeit der Federleiste beschränkt ist.

In Ausgestaltung sieht die Erfindung vor, dass die sich erweiternden Randbereiche oberhalb des Rahmenteiles als Abrollflächen für die Verkantung der Lagerkörper bogenförmig ausgebildet sind, wodurch ein besonders leichtes Abrollen bzw. Nachgeben des Lagerkörpers erreichbar ist.

Zweckmässig ist es, wenn, wie dies die Erfindung auch vorsieht, die die Aufnahmeöffnung durchsetzenden Nockenteile mit die Aufnahmeöffnung hintergreifenden Vorsprüngen ausgebildet sind, wobei die Vorsprünge am Ende der Nockenteile in der waagerechten Gebrauchslage des Lagerkörpers einen die Schräglage des Lagerkörpers ermöglichenden Abstand von der Unterseite der Aufnahmeöffnung aufweisen. Durch das Vorsehen der Vorsprünge am freien Ende der Nockenteile im Abstand zur Unterseite der Aufnahmeöffnung in den Bettrahmenseitenteilen kann eine weitgehende Schräglage der Lagerkörper relativ zur Längsmittelsenkrechten der Federleisten ohne elastische Verformung der Nockenteile selbst erfolgen, d.h., die freie Beweglichkeit ist über einen weiten Winkelbereich möglich. Diese Gestaltung schont die Nockenteile einerseits, andererseits wird die Flexibilität der gesamten Befestigung damit erhöht, ohne dass die Sicherheit gegen Ausreissen od. dgl. dadurch behindert würde.

Erfindungsgemäss kann auch vorgesehen sein, dass die Rastvorsprünge an den Nockenteilen nur an den etwa in der Längsrichtung der Federleisten verlaufenden äusseren Wandbereichen und dem von der Leiste abgewandten rückwärtigen Bereich vorgesehen sind. Durch diese Ausgestaltung, d.h. durch das Weglassen von Vorsprüngen auf der der Leiste zugewandten Vorderseite lässt sich erreichen, dass durch entsprechende Gestaltung der Aufnahmeöffnung im Bettrahmenteil ein weites Einknicken der Leiste, d. h., in der Gebrauchslage eine sehr grosse Durchbiegung der Federleiste, ermöglicht wird, ohne dass Vorsprünge diese Bewegung hindern würden. Zum anderen ist durch diese Gestaltung das Einsetzen der Lagerkörper in die Bettrahmenteile leichter möglich.

In weiterer Ausgestaltung kann auch vorgesehen sein, dass die in die Aufnahmeöffnung an den Rahmenteilen eingreifenden Nockenteile auf der Unterseite des Lagerkörpers in Abstand zu dem rückwärtigen Lagerkörperende angeordnet sind und mit sich zum rückwärtigen Wandbereich und zum freien Ende hin bogenförmigen Anschlusswandbereichen ausgerüstet sind. Neben dieser Gestaltung ist es nach der Erfindung auch möglich, dass der gesamte auf die Unterseite des Lagerkörpers zulaufende Bereich der Nockenteile kuppelförmig gestaltet ist, so dass eine nur durch den schwalbenschwanzförmigen Längsschnitt . durchbrochene, etwa kugelige Abrollfläche entsteht.

Zweckmässig ist es, wenn die in die Aufnahmeöffnung eingreifenden Nockenteile zu ihren freien Enden hin sich erweiternd an dem Lagerkörper angeordnet sind. Durch diese Gestaltung ist ein Einschnappen in die Aufnahmeöffnung am Rahmenseitenteil gewährleistet und eine genaue Positionierung des Lagerkörpers in der Gebrauchslage möglich.

Weitere Vorteile, Einzelheiten und Merkmale der Erfindung ergeben sich aufgrund der nachfolgenden Beschreibung sowie anhand der Zeichnung. Diese zeigt in
Fig. 1 eine perspektivische Darstellung eines Lagerkörpers auf einem Rahmenteil mit angedeuteter Federleiste,
Fig. 2 einen Schnitt gemäss Linie 11-11 in Fig. 1,
Fig. 3 einen Schnitt gemäss Linie III-III in Fig. 1,
Fig. 4 eine Darstellung gemäss Fig. 2 mit dem Lagerkörper in einer abgewinkelten Lage und in
Fig. 5 eine Darstellung gemäss Fig. 3 mit dem Lagerkörper in einer anderen abgewinkelten Lage.

Ein vorzugsweise im Spritzgussverfahren aus geeignetem Kunststoff hergestellter, insgesamt mit 1 bezeichneter Lagerkörper weist eine Aufnahmetasche 2 für eine in Fig. 1 mit 3 bezeichnete vereinfacht wiedergegebene Federleiste auf. Der Lagerkörper 1 ist an seiner Unterseite 4 mit einem zweigeteilten Rastnocken 5 versehen, dessen beide durch einen etwa schwalbenschwanzförmigen Längsschlitz 6 entstandenen Nockenteile mit 7 und 8 bezeichnet sind.

Die Nockenteile 7 und 8 weisen an ihren freien Enden Vorsprünge auf, die mit 9 bezeichnet sind. Diese Vorsprünge sind an der Aussenfläche am freien Ende der Nockenteile längsseitig und rückwärtig vorgesehen, wie sich aus z.B. Fig. 2 und Fig. 3 ergibt, während die dem Rahmeninnenteil zugewandte vordere Seite einen solchen Vorsprung nicht aufweist.

Die Nockenteile 8 durchsetzen eine mit 10 bezeichnete Aufnahmeöffnung in einem Rahmenteil 11 eines nicht näher dargestellten Bettrahmens in der sich aus Fig. 2 ergebenden Weise. Die Nockenteile 7 und 8 sind dabei so gestaltet, dass sie vom engsten, d.h., der Aufnahmeöffnung 10 entsprechenden Querschnittsbereich zur Unterseite 4 des Lagerkörpers 1 sich erweiternd verlaufen, wie dies aus den Querschnittsfiguren 2 und 4 deutlich erkennbar wird. Diese sich erweiternden Bereiche der Nockenteile 7 und 8 sind mit 12 bzw. 12' bezeichnet.

An dem rückwärtigen Ende 13 der Aufnahmetasche 2 zugewandten Ende sind die Nockenteile 7 und 8 ebenso wie an dem zum freien Ende der Aufnahmetasche zugewandten Randbereich mit je einer bogenförmig gestalteten Fläche ausgerüstet, die mit 14 bzw. 15 bezeichnet ist. Diese Flächen 14 und 15 ergeben zusammen mit den Bereichen 12 etwa den Ausschnitt einer Kugeloberfläche und ermöglichen so die in den Fig. 4 und 5 dargestellten Bewegungsarten des Lagerkörpers 1.

Wie sich aus den Figuren ergibt, weist der erfindungsgemässe Lagerkörper praktisch keine Stellen grosser Materialanhäufung auf, so dass unangenehme, evtl. zur Zerstörung führende Spannungen beim Abkühlen der Lagerkörper nicht auftreten können. Gleichzeitig wird die Bewegungsfreiheit des Lagerkörpers selbst nicht eingeschränkt, eine einfache Montage gewährleistet und eine sichere Fixierung erreicht. Grenzlagen der freien Bewegbarkeit sind in den Fig. 4 und 5 dargestellt.

Natürlich ist das beschriebene Ausführungsbeispiel noch in vielfacher Hinsicht abzuändern, ohne den Grundgedanken der Erfindung zu verlassen. So ist die Erfindung insbesondere nicht auf die dargestellte spezielle Spaltform im Nocken beschränkt. In gleicher Weise können hier T-förmige Spaltgestaltungen vorgesehen sein oder Spaltgestaltungen, die sich aus Kreisbogen zusammensetzen, etwa in Form einer Acht od. dgl. Die Erfindung ist auch nicht auf ein bestimmtes Material beschränkt, wenngleich in den meisten Fällen Kunststoff in Frage kommen wird. Natürlich kann auch Gummi od. dgl. eingesetzt werden. Der Rastnocken 5 kann querschnittlich rund oder eckig sein u. dgl. mehr.

## Patentansprüche

1. Lagerkörper (1) aus einem elastischen Material für die Lagerung von Federleisten (3) am Seitenteil (11) eines Bettrahmens mit einem in eine entsprechende Aufnahmeöffnung (10) des Rahmenteils (11) einsetzbaren, mit der Aufnahmeöffnung (10) in der Gebrauchslage festklemmend zusammenwirkenden Rastnocken (5), dadurch gekennzeichnet, dass der Rastnocken (5) in Richtung der Längsachse der einzusetzenden Federleiste (3) mit einem querschnittlich etwa schwalbenschwanzförmigen Längsschlitz (6) und mit in der Gebrauchslage oberhalb der Rahmenteile (11) angeordneten, sich zum Lagerkörper (1) hin erweiternden Randbereichen (12) versehen ist, wobei die Wandstärke der Rastnockenteile (7, 8, 12) nur unwesentlich grösser ist als die Wandstärke der sonstigen Lagerkörperteile.

2. Lagerkörper nach Anspruch 1, dadurch gekennzeichnet, dass die sich erweiternden Randbereiche (12) oberhalb des Rahmenteiles (11) als Abrollflächen für die Verkantung der Lagerkörper (1) bogenförmig ausgebildet sind.

3. Lagerkörper nach Anspruch 1 oder 2, dadurch gekennzeichnet, dass die die Aufnahmeöffnung (10) durchsetzenden Nockenteile (7, 8) mit die Aufnahmeöffnung (10) hintergreifenden Vorsprüngen (9) ausgebildet sind, wobei die Vorsprünge am Ende der Nockenteile in der waagerechten Gebrauchslage des Lagerkörpers einen die Schräglage des Lagerkörpers (1) ermöglichenden Abstand von der Unterseite der Aufnahmeöffnung (10) aufweisen.

4. Lagerkörper nach einem der vorangehenden Ansprüche, dadurch gekennzeichnet, dass die Rastvorsprünge (9) an den Nockenteilen (7, 8) nur an den etwa in der Längsrichtung der Federleisten verlaufenden äusseren Wandbereichen und dem von der Leiste (3) abgewandten rückwärtigen Bereich vorgesehen sind.

5. Lagerkörper nach einem der vorangehenden Ansprüche, dadurch gekennzeichnet, dass die in die Aufnahmeöffnung (10) an den Rahmenteilen (11) eingreifenden Nockenteile (7, 8) auf der Unterseite (4) des Lagerkörpers (1) in Abstand zu dem rückwärtigen Lagerkörperende (13) angeordnet sind und mit sich zum rückwärtigen Wandbereich und zum freien Ende hin bogenförmigen Anschlusswandbereichen (14 bzw. 15) ausgerüstet sind.

6. Lagerkörper nach einem der vorangehenden Ansprüche, dadurch gekennzeichnet, dass die in die Aufnahmeöffnung (10) eingreifenden Nockenteile (7, 8) zu ihren freien Enden hin sich erweiternd an dem Lagerkörper angeordnet sind.

## Claims

1. A mounting member (1) comprising an elastic material for mounting spring bars (3) on the side member (11) of a bed frame, having a retaining projection (5) which can be fitted into a corresponding receiving opening (10) in the side member (11) and which co-operates with the receiving opening (10) so as to be firmly clamped therein in the position of use, characterised in that, in the direction of the longitudinal axis of the spring bar (3) to be fitted, the retaining projection (5) is provided with a longitudinal slot (6) which is of a substantially dovetail-shaped cross-section and with edge portions (12) which in the position of use are arranged above the frame members (11) and which extend outwardly towards the mounting member (1), wherein the wall thickness of the portions (7, 8,12) of the retaining projection is only negligibly larger than the wall thickness of the other portions of the mounting member.

2. A mounting member according to claim 1 characterised in that the outwardly extending edge portions (12) are of an arcuate configuration above the frame member (11) to act as rolling surfaces for tilting of the mounting members(1).

3. A mounting member according to claim 1 or claim 2 characterised in that the projection portions (7, 8) which pass through the receiving opening (10) are formed with projections (9) which engage behind the receiving opening (10), wherein the projections (9) at the end of the projection portions (7, 8), in the horizontal position of use of the mounting member, are at a spacing from the underside of the receiving opening (10), which permits the mounting member (1) to take up an inclined position.

4. A mounting member according to one of the preceding claims characterised in that the retaining projections (9) are provided on the projection portions (7,8) only at the outer wall regions which extend substantially in the longitudinal direction of the spring bars, and the rearward region which is remote from the bar (3).

5. A mounting member according to one of the preceding claims characterised in that the projection portions (7, 8) which engage into the receiving opening (10) on the frame members (11) are arranged, on the underside (4) of the mounting member (1), at a spacing from the rearward end (13) of the mounting member, and are provided with connecting wall portions (14 and 15 respectively) which are arcuate towards the rearward wall portion and towards the free end.

6. A mounting member according to one of the preceding claims characterised in that the projection portions (7, 8) which engage into the receiving opening (10) are arranged on the mounting member so as to extend outwardly towards their free ends.

## Revendications

1. Palier (1) en un matériau élastique pour le montage de lamelles élastiques (3) sur la partie latérale (11) d'un sommier de literie, comportant un tenon encliquetable (5) pouvant être inséré dans un orifice de logement correspondant (10) de la partie (11) du sommier et coopérant par coincement avec cet orifice de logement (10) en position d'utilisation, caractérisé par le fait que le tenon encliquetable (5) est muni d'une fente longitudinale (6) de section sensiblement en queue d'aronde en direction de l'axe longitudinal de la lamelle élastique (3) devant être insérée, ainsi que de zones marginales (12) sus-jacentes aux parties (11) du sommier en position d'utilisation et s'évasant en direction du palier (1), l'épaisseur de paroi des parties (7, 8, 12) du tenon encliquetable n'étant qu'insensiblement plus forte que l'épaisseur de paroi des autres parties du palier.

2. Palier selon la revendication 1, caractérisé par le fait que les zones marginales évasées (12) sont de configuration curviligne, au-dessus de la partie (11) du sommier, en tant que surfaces de roulement permettant le coincement des paliers (1).

3.Palier selon la revendication 1 ou 2, caractérisé par le fait que les parties (7, 8) du tenon encliquetable s'engageant dans l'orifice de logement (10) sont munies de becs (9) venant en prise par-derrière avec ledit orifice de logement (10), ces becs présentant à l'extrémité des parties du tenon, lorsque le palier occupe sa position horizontale d'utilisation, une distance par rapport à la face inférieure de l'orifice de logement (10) qui autorise la position inclinée du palier (1).

4. Palier selon l'une des revendications précédentes, caractérisé par le fait que les becs encli- quetables (9) sont prévus, sur les parties (7, 8) du tenon, seulement dans les zones de paroi externes s'étendant sensiblement dans le sens longitudinal des lamelles élastiques, et dans la zone postérieure éloignée de la lamelle (3).

5. Palier selon l'une des revendications précédentes, caractérisé par le fait que les parties (7, 8) du tenon s'engageant dans l'orifice de logement (10) élaboré dans les parties (11) du sommier sont disposées à la face inférieure (4) du palier (1), à distance de l'extrémité postérieure (13) de ce palier et sont équipées de zones de paroi de raccordement (14 ou 15) de forme curviligne en direction de la zone de paroi postérieure et de l'extrémité libre.

6. Palier selon l'une des revendications précédentes, caractérisé par le fait que les parties (7, 8) du tenon s'engageant dans l'orifice de logement (10) sont disposées sur le palier en s'évasant en direction de leurs extrémités libres.
